# EUROPÄISCHE PATENTSCHRIFT

(11) **EP 0 670 085 B1**
(45) Veröffentlichungstag und Bekanntmachung des Hinweises auf die Patenterteilung: **04.09.1996**
(21) Anmeldenummer: 93915790.5
(22) Anmeldetag: 05.07.1993
(51) Int. Cl.: H01T 13/04

(54) **ZÜNDKERZEN-/ZÜNDKERZENSTECKER-EINHEIT**
SPARK PLUG/SPARK PLUG CAP UNIT
ENSEMBLE BOUGIE D'ALLUMAGE/COSSE DE BOUGIE D'ALLUMAGE

(30) Priorität: 14.07.1992 DE 4223071
(43) Veröffentlichungstag der Anmeldung: 06.09.1995
(73) Patentinhaber: AUDI AG, D-85045 Ingolstadt (DE)
(72) Erfinder: STOCK, Bernhard, D-85111 Adelschlag (DE); HADERER, Johann, D-85110 Dunsdorf (DE)
(86) Internationale Anmeldenummer: EP9301725
(87) Internationale Veröffentlichungsnummer: WO9401905

(56) Entgegenhaltungen:
- EP-A- 0 470 938
- GB-A- 1 466 894
- US-A- 2 724 092
- US-A- 2 730 562

## Beschreibung

Die Erfindung betrifft eine Zündkerzen-/Zündkerzen-Steckereinheit gemäß Oberbegriff des Anspruchs 1.

Eine Einheit gemäß dem Oberbegriff des Anspruches 1 ist beispielsweise aus EP-A-0 470 938 bekannt. Derartige Einheiten sind heute in serienmäßigen Kraftfahrzeugen mit fremdgezündeter Brennkraftmaschine verbaut. Dabei handelt es sich entweder um eine Reihe von Zündkerzen-/Stecker-Einheiten, die in ihrem oberen Bereich mit einem gemeinsamen Deckel verbunden sind, oder es handelt sich um Einzelzündkerzen, an denen sich im oberen Bereich jeweils eine Einzelzündspule, die nur dieser Zündkerze zugeordnet ist, befindet. Die Halterung des Steckers auf der Zündkerze geschieht dadurch, daß die Außenisolierhülle, die üblicherweise aus festem Gummi besteht, eng auf die Zündkerze, und zwar auf deren Isolatorteil, aufgeschoben ist und dort klemmend festhält. Dadurch wird gleichzeitig der Anschlußkontakt der zündkerze mit dem Kontakt des Zündkerzensteckers verbunden.

Aus US-Patent Nr. 2 724 092 ist ein Zündstecker ersterer Art bekannt, dessen Außenisolierhülle durchstochen ist, um einen sich im inneren des Steckers aufbauenden Überdruck abzubauen.

Ein Problem, das sich bei der eingangs genannten Art Zündkerzen-/Stecker-Einheiten ergibt, ist der hohe Kraftaufwand, der erforderlich ist, um den Zündkerzenstecker wieder von der Zündkerze abzuziehen. Zum Teil ist es bereits notwendig, unterstützende Maßnahmen, wie Federn vorzusehen, die die abziehbare Steckereinheit in Abziehrichtung beaufschlagen, um kraftunterstützend für die Abziehkraft zu wirken.

Aufgabe der Erfindung ist es, das Abziehen des Zündkerzensteckers von der Zündkerze zu erleichtern.

Die Aufgabe wird gelöst durch den Hauptanspruch.

Die den Isolator der Zündkerze dichtend umgebende Außenisolierhülle ist in ihrem Inneren mit einem Isolierkörper versehen, der den elektrischen Leiter umgibt. Der Luftraum oberhalb der Zündkerze ist bei aufgestecktem Stecker somit eingeschlossen von dem Isolator der Zündkerze, von der aus dichtendem Gummi bestehenden Außenisolierhülle und dem Isolierkörper. Beim Abziehen des Steckers vergrößert sich dieser Luftraum, so daß Unterdruck auftritt, der das Abziehen erschwert. Die dichtende Wirkung der Außenisolierhülle wird dadurch unterstützt, daß beim Aufschieben die Außenisolierhülle etwas gestaucht wird, wodurch ihre innere Weite etwas vergrößert wird, so daß der Überdruck in dem eingeschlossenen Luftraum bequem austreten kann. Beim Abziehen jedoch wird die Außenisolierhülle gestreckt, sie verringert somit ihre lichte Weite und neigt dazu, noch auf dem Isolierkörper festzuklemmen, was zum einen die Klemmkraft erhöht, zum anderen aber auch die Dichtwirkung verbessert und somit den entstehenden Unterdruck am Ausgleich mit der Umgebungsatmosphäre hindert.

Erfindungsgemäß ist vorgesehen, daß ein Luftkanal den entstehenden eingeschlossenen Raum belüftet.

Dazu ist es jedoch nicht möglich, eine einfache Bohrung in der Außenisolierhülle im Bereich dieses Unterdruckgebietes zu machen, da aufgrund der dort entstehenden hohen Spannungen ein Funkenüberschlag nicht auszuschließen ist, der im Motorraum zu gefährlichen Folgen führen kann. Erfindungsgemäß jedoch wurde erkannt, daß es unschädlich ist, wenn entlang den isolierenden Bauteilen eine Entlüftung stattfindet, da dann die Außenverbindungsstelle, über die der Außenumgebungsdruck in den Luftraum eindringen kann, ausreichend weit von dem Kontakt zwischen Stecker und Zündkerze entfernt ist.

Wie in den Unteransprüchen im Detail beschrieben, kann die Nut entweder im Isolator der Zündkerze selbst, im Isolierkörper oder in der Außenisolierhülle untergebracht werden. Bei Anordnung am Isolierkörper empfiehlt es sich, im oberen Bereich des Isolierkörpers eine Ringnut vorzusehen, und auf Höhe der Ringnut ist in der Außenisolierhülle eine Bohrung vorgesehen, die über die Ringnut und die dann anschließende, zu dem eingeschlossenen Luftraum führende Nut die Entlüftung ermöglicht. Um die Isolierwirkung zu verbessern, kann die Entlüftungsnut statt geradlinig auch wendelförmig oder in anderen geeigneten Formen ausgebildet sein, die die Länge der Nut erhöht.

Durch diese Nut ist es möglich, mit erheblich geringerem Kraftaufwand den Zündkerzenstecker von der zündkerze abzuziehen.

Im folgenden wird die Erfindung anhand der Figur im Detail beschrieben, wobei die einzige Figur die Seitenansicht der Teile der erfindungsgemäßen Zündkerzen-/Zündkerzenstecker-Einheit darstellt.

In der einzigen Figur ist mit dem Bezugszeichen 100 eine handelsübliche Zündkerze bezeichnet, die an ihrem unteren Ende, das in den Verbrennungsraum hineinragt, die Zündkontakte 102 besitzt. Ein Gewinde 104 dient zum Einschrauben der Zündkerze in die entsprechende Öffnung, ein Sechskant 106 ermöglicht das Ansetzen eines Schrauben- oder Zündkerzenschlüssels. In ihrem oberen Bereich ist die zündkerze mit einem Isolator 108 versehen. Die Zufuhr elektrischer Spannung geschieht über den oberen Kontakt 110.

Der Zündkerzenstecker setzt sich zusammen aus einem Isolierkörper 200 und einer Außenisolierhülle 300. Der Isolierkörper 200 besteht im wesentlichen aus einem durchgeführten elektrischen Leiter, von dem in der Figur der untere Kontakt 202 und der obere Kontakt 208 zu sehen sind. Der untere Kontakt 202 ist federförmig ausgebildet und steht bei aufgestecktem Stecker in Berührung mit dem Zündkerzenanschluß 110.

Der obere Kontakt 208 wird bei montierter Steckereinheit mit dem Zündkabel verbunden. Der Außenumfang des Isolierkörpers 200 in seinem unteren breiteren Bereich 204 entspricht dem Innenumfang der Außenisolierhülle 300, ebenso ist er in seinem oberen schmaleren Bereich 206 von der Aufisolierhülle 300 zumindest über einen Teilbereich dichtend umschlossen. Diese Außenisolierhülle 300 besteht aus einem verhältnismäßig dickwandigen Gummi und ist im wesentlichen zylinderförmig ausgebildet. In diesem zylindrigen Teil 304 ist der Isolierkörper 200 untergebracht, und zwar festgelegt in einer Höhe, die für einen sicheren Kontakt zwischen den Anschlüssen 202 und den Anschlüssen 110 sorgt. Das untere Ende 302 der Außenisolierhülle 300 ist für die Aufnahme der Zündkerze 100 bestimmt, im oberen Bereich 306 der Außenisolierhülle 300 ist der Kontaktanschluß des Zündkabels bzw. die integrierte Zündspule untergebracht.

Zur Montage des Steckers ist der Isolierkörper 200 in der Außenisolierhülle 300 eingepaßt, und die Außenisolierhülle 300 wird auf die Zündkerze 100 aufgesteckt, wobei die Zündkerze in dem Bereich 302 in die Außenisolierhülle eingeführt wird, wobei der Isolator 108 mit seinem Außenumfang dem Innenumfang der Isolierhülle 300 im Bereich 302 entspricht, so daß hier ein dichtender Abschluß stattfindet. Bei fest aufgeschobener Außenisolierhülle 300 auf die Zündkerze 100 ist das untere Ende 302 in etwa in Anlage an den Sechskant 106.

In dieser Lage kommt der federförmig ausgebildete Kontakt 202 des Isolierkörpers 200 in leitende Berührung mit dem Anschluß 110 der zündkerze 100. Der Luftraum um die Kontakte 110 und 202 ist einschlossen nach unten durch den Isolator 108, nach oben durch den Isolierkörper 200, wobei die Außenisolierhülle diese beiden Teile dichtend umgibt. Dementsprechend schwierig gestaltet sich das Abziehen des Steckers, da beim Auseinanderziehen sich ein Unterdruck in diesem Luftraum aufbaut.

Erfindungsgemäß kann diesem Unterdruck durch eine entsprechende Belüftung des Luftraumes begegnet werden. Eine Möglichkeit, wie in der Figur dargestellt, ist das Vorsehen einer Nut 112 im Isolator der Zündkerze. Diese Nut beginnt bei dem elektrischen Anschluß 110 und führt entlang des Isolators, wie dargestellt geradlinig, wobei diese Nut auch wendelförmig oder in anderer geeigneter Ausbildung ausgestaltet sein kann. Die wendelförmige Ausbildung hat den Vorteil, daß die Nut länger ist und somit Funkenüberschläge unwahrscheinlicher werden. Diese Nut führt entlang des Isolators bis in die Nähe des Sechskantes 106, so daß mit dem ersten Abziehen des Steckers bereits das untere Ende der Nut für die Umgebung frei ist und auf diese Weise eine Entlüftung des Umgebungsraumes zwischen den Kontakten 110 und 202 stattfinden kann.

Eine weitere, in der Figur nicht dargestellte Möglichkeit ist, die Nut in der Innenwandung der Außenisolierhülle unterzubringen, wobei diese Nut entweder im Bereich 302 oder aber im Bereich 306 beginnen kann, also von unten zu dem Luftraum oder von oben zu dem Luftraum geführt wird, und jeweils in dem Luftraum selbst endet.

Eine dritte Möglichkeit, die ebenfalls in der Zeichnung dargestellt ist, ist das Vorsehen einer Nut im Isolierkörper 200. Diese Nut 210 ist in der Zeichnung geradlinig dargestellt, sie kann ebenfalls wiederum wendelförmig oder in anderer geeigneter Ausbildung dargestellt sein. Sie beginnt in dem Luftraum und endet in einer Bohrung 308 der Außenisolierhülle, so daß über die Bohrung 308 sowie die Nut 210 eine Entlüftung des eingeschlossenen Luftraumes stattfindet. Um den Isolierkörper 200 beliebig in der Außenisolierhülle 300 anordnen zu können, ist es vorteilhaft, im Bereich der Bohrung 308 eine Ringnut 212 vorzusehen, von der die Nut 210 zum Luftraum ableitet. Durch das Vorsehen dieser Ringnut 212 ist stets eine Entlüftung über die Bohrung 308 gewährleistet.

Durch die Erfindung wird mit einer einfachen Maßnahme das Abziehen des Zündkerzensteckers erheblich erleichtert, es ist nicht mehr notwendig, Spezialwerkzeug bereitzuhalten oder konstruktiv, beispielsweise durch Federn, das Abziehen zu unterstützen.

## Patentansprüche

1. Zündkerzen/Zündkerzenstecker-Einheit, mit
- einem dem Zündkerzenstecker zugeordneten Isolierkörper (200) mit einem durch den Isolierkörper geführten elektrischen Leiter (202, 208),
- einem oberen Anschluß (208) für das Zündkabel am oberen Ende des elektrischen Leiters,
- einem unteren Anschluß (202) zur Spannungszuführung zur Zündkerze (100) am unteren Ende des elektrischen Leiters,
- einer Außenisolierhülle (300), vorzugsweise aus Gummi, die den Isolierkörper (200) mit den Anschlüssen (202, 208) und dem Isolator (108) der Zündkerze (100) eng umgibt,
- wobei der Zündkerzenstecker auf der Zündkerze (100) durch Festklemmen der Außenisolierhülle (300) am Isolator unter Einschluß eines Luftraumes zwischen dem Isolator (108) der Zündkerze (100) und dem Isolierkörper (200) befestigt ist,
dadurch gekennzeichnet, daß der eingeschlossene Luftraum über einen Luftdurchlaß (112; 210, 212, 308) entlang den isolierenden Bauteilen (108, 200, 300) entlüftbar ist und die Außenverbindungsstelle des Luftdurchlasses ausreichend weit von dem Kontakt zwischen Zündkerzenstecker und Zündkerze im Bereich der isolierenden Bauteile angeordnet ist.

2. Einheit nach Anspruch 1, dadurch gekennzeichnet, daß die Zündkerze (100) einen sich entlang der Isolatoroberfläche (108) erstreckenden Luftkanal (112) aufweist.

3. Einheit nach Anspruch 1, dadurch gekennzeichnet, daß der Luftdurchlaß durch eine Nut in der Innenwand der Außenisolierhülle (300) ausgebildet ist.

4. Einheit nach Anspruch 1, dadurch gekennzeichnet, daß der Luftdurchlaß durch eine Nut (210) in der Außenwand des Isolierkörpers (200) ausgebildet ist.

5. Einheit nach einem der Ansprüche 1 bis 4, dadurch gekennzeichnet, daß die Nut 210 wendelförmig ausgebildet ist.

6. Einheit nach Anspruch 4 oder 5, dadurch gekennzeichnet, daß die Nut (210) im eingeschlossenen Luftraum beginnt und sich nur über einen Teil des Isolierkörpers nach oben erstreckt und in ihrem oberen Ende in einer Bohrung (308) in der Außenisolierhülle (300) endet.

7. Einheit nach den Ansprüchen 4 bis 6, dadurch gekennzeichnet, daß in Höhe der Bohrung (308) der Isolierkörper (200) eine Ringnut (212) aufweist, an die die zum Luftraum führende Nut (210) anschließt.

## Revendications

1. Ensemble bougie d'allumage/fiche de bougie d'allumage, comprenant
- un corps isolant (200) adjoint à la cosse de bougie d'allumage, avec un conducteur électrique (202,208) qui passe à travers le corps isolant,
- un raccord supérieur (208) pour la connexion du câble d'allumage à l'extrémité supérieure du conducteur électrique,
- un raccord inférieur (202), à l'extrémité inférieure du conducteur électrique, pour l'alimentation en tension de la bougie d'allumage (100),
- une gaine isolante extérieure (300, de préférence en caoutchouc, qui entoure étroitement le corps isolant (200) avec les raccords (202,208) et l'isolateur (108) de la bougie d'allumage (100),
- la fiche de bougie d'allumage étant fixée sur la bougie (100) par serrage de la gaine isolante extérieure (300) sur l'isolateur avec inclusion d'un espace d'air entre l'isolateur (108) de la bougie d'allumage (100) et le corps isolant (200),
caractérisé en ce que l'air contenu dans l'espace d'air inclus peut être évacué par un passage d'air (112;210,212,308) le long des éléments isolants (108,200,300) et le point de mise à l'air libre du passage d'air est situé dans la région des éléments isolants, suffisamment loin du contact entre la fiche de bougie d'allumage et la bougie d'allumage.

2. Ensemble selon la revendication 1, caractérisé en ce que la bougie d'allumage (100) présente un canal d'air (112) qui s'étend le long de la surface de l'isolateur (108).

3. Ensemble selon la revendication 1, caractérisé en ce que le passage d'air est formé par une rainure dans la paroi interne de la gaine isolante extérieure (300).

4. Ensemble selon la revendication 1, caractérisé en ce que le passage d'air est formé par une rainure (210) dans la paroi externe du corps isolant (200).

5. Ensemble selon l'une quelconque des revendications 1 à 4, caractérisé en ce que la rainure (210) est réalisée avec une forme hélicoïdale.

6. Ensemble selon la revendication 4 ou 5, caractérisé en ce que la rainure (210) débute dans l'espace d'air inclus, ne s'étend vers le haut que sur une partie du corps isolant et se termine à son extrémité supérieure au niveau d'une forure (308) dans la gaine isolante extérieure (300).

7. Ensemble selon les revendications 4 à 6, caractérisé en ce que le corps isolant (200) présente, à la hauteur de la forure (308), une gorge annulaire (212) à laquelle se raccorde la rainure (210) aboutissant a l'espace d'air.

## Claims

1. Spark plug/spark plug coupler unit having
- associated with the spark plug coupler an insulating body (200) that has an electrical conductor (202, 208) passing through the insulating body,
- an upper connection (208) for the ignition lead at the upper end of the electrical conductor,
- a lower connection (202) for the high tension feed of the spark plug (100) at the lower end of the electrical conductor,
- an outer insulating sheath (300), preferably of rubber, closely surrounding the insulating body (200) with the connections (202, 208) and the insulator (108) of the spark plug (100),
- the spark plug coupler being fastened on the spark plug (100) by clamping of the outer insulating sheath (300) on the insulator with enclosure of an air space between the insulator (108) of the spark plug (100) and the insulating body (200),
characterised in that the enclosed air space can be vented via an air passage (112, 210, 212, 308) along the insulating components (108, 200, 300) and the point of communication of the air passage with the exterior is arranged in the region of the insulating components sufficiently far from the contact between the spark plug coupler and the spark plug.

2. Unit according to claim 1, characterised in that the spark plug (100) has an air channel (112) extending along the insulator surface (108).

3. Unit according to claim 1, characterised in that the air passage is formed by a groove in the inner wall of the outer insulating sheath (300).

4. Unit according to claim 1, characterised in that the air passage is formed by a groove (210) in the outer wall of the insulating body (200).

5. Unit according to one of claims 1 to 4, characterised in that the groove 210 is formed helically.

6. Unit according to claim 4 or 5, characterised in that the groove (210) starts in the enclosed air space and extends upwardly only along part of the insulating body and ends at its upper end in a bore (308) of the outer insulating sheath (300).

7. Unit according to claims 4 to 6, characterised in that the insulating body (200) has an annular groove (212) at the height of the bore (308), and the groove (210) that leads to the air space connects with the annular groove (212).
